# EUROPÄISCHE PATENTSCHRIFT

(11) **EP 0 821 212 B1**
(45) Veröffentlichungstag und Bekanntmachung des Hinweises auf die Patenterteilung: **05.12.2001**
(21) Anmeldenummer: 97109258.0
(22) Anmeldetag: 07.06.1997
(51) Int. Cl.: F28D 7/08, F28G 7/00

(54) **Wärmeaustauscher**
Heat exchanger
Echangeur de chaleur

(30) Priorität: 27.07.1996 DE 19630482
(43) Veröffentlichungstag der Anmeldung: 28.01.1998
(73) Patentinhaber: mg technologies ag, 60325 Frankfurt am Main (DE)
(72) Erfinder: Hein, Jean-Claude, 61194 Niddatal-Assenheim (DE); Gaugenmaier, Johannes, 64390 Erzhausen (DE)
(74) Vertreter: Revesz, Veronika

(56) Entgegenhaltungen:
- DE-A- 2 809 735
- DE-A- 4 121 815
- US-A- 2 204 144
- US-A- 3 997 000
- DATABASE WPI Week 7012 Derwent Publications Ltd., London, GB; AN 70-26460r XP002071370 -& SU 172 949 A (POWER STATION EQUIPMENT)

## Beschreibung

Die Erfindung betrifft einen Wärmeaustauscher mit zahlreichen, von einem Kühlfluid durchströmten, etwa parallel zueinander verlaufenden Wärmeaustauschrohren, die in einem von heißem Gas durchströmten Kanal angeordnet sind, wobei jedes Wärmeaustauschrohr mehrere Windungen aufweist und im Bereich zwischen den Windungen mit einem Klopfrohr in Berührung steht, wobei ruckartige Bewegungen des Klopfrohrs Schwingungen in den Wärmeaustauschrohren erzeugen.

Ein Wärmeaustauscher dieser Art ist aus DE 4121815 bekannt, wobei die Rohre im Bereich benachbarter Windungen zum Abreinigen gegeneinander geschlagen werden. In ganz ähnlicher Weise erfolgt das Ablösen von Belägen bei den aus US-A-3997000 und DE 2809735 A bekannten Wärmeaustauschern mit Rüttelvorrichtungen.

Der Erfindung liegt die Aufgabe zu Grunde, Beläge und Anbackungen auf den Wärmeaustauschrohren auf einfache und wirksame Weise zu beseitigen. Erfindungsgemäß gelingt dies beim Wärmeaustauscher der eingangs genannten Art dadurch, dass jedes Wärmeaustauschrohr im Bereich aller seiner Windungen ortsfest befestigt ist. Das Klopfrohr erzeugt Schwingungen der Wärmeaustauschrohre und dadurch lösen sich die Beläge und fallen ab.

Das Klopfrohr, das die Schwingungen in den Wärmeaustauschrohren erzeugt, kann auf verschiedenartige Weise ausgebildet sein. Vorteilhafterweise verläuft das Klopfrohr im Bereich der Berührung mit den Wärmeaustauschrohren etwa senkrecht zu den Wärmeaustauschrohren. Dadurch können Stöße auf das Klopfrohr intensive Schwingungen und Vibrationen in den Wärmeaustauschrohren erzeugen.

Es ist nicht unbedingt erforderlich, daß das Klopfrohr mit den Wärmeaustauschrohren verbunden ist, doch ist diese Verbindung zweckmäßig, um eine auch im Dauerbetrieb stabile Anordnung zu haben. Üblicherweise ist das Klopfrohr mehrfach gewunden und elastisch bewegbar ausgebildet, wobei Stöße auf seine Windungen auf die Wärmeaustauschrohre übertragen werden. Dabei ist es möglich, die Wärmeaustauschrohre auch nur abschnittsweise anzustoßen.

Ausgestaltungsmöglichkeiten des Wärmeaustauschers werden mit Hilfe der Zeichnung erläutert. Es zeigt:
Figur 1 einen Horizontalschnitt nach der Linie I-I in Fig. 2 durch einen vertikal durchströmten Gaskanal mit Wärmeaustauschrohren und einem Klopfrohr in der Sicht von oben,
Figur 2 einen vertikalen Schnitt nach der Linie II-II in Figur 1,
Figur 3 einen vertikalen Schnitt nach der Linie III-III in den Figuren 1 und 2
Figur 4 eine Sicht analog zu Figur 3 auf eine Variante einem Klopfrohrs in schematischer Darstellung und
Figur 5 ein Klopfrohr, das mit zwei Wärmeaustauschrohren zusammenwirkt, in perspektivischer Darstellung.

Der in Figur 1 im Querschnitt dargestellte, von heißen Gasen aufwärts durchströmte Gaskanal (1) weist im Innern mehrere Wärmeaustauschrohre (2) auf. Im senkrechten Schnitt entlang der Linie II-II in Figur 1 durch den Kanal (1) wird ein einzelnes Wärmeaustauschrohr (2) sichtbar und es ist in Fig. 2 in seiner Form mit mehreren Windungen (2a), (2b) und (2c) zu erkennen. Im Bereich der Windungen sind die Wärmeaustauschrohre (2) an Auflagern (3) befestigt, die selbst wieder mit vertikalen Tragrohren (4) verbunden sind. In Figur 1 ist die Verbindung zwischen den Auflagern (3) und den Wärmeaustauschrohren (2) der besseren Übersichtlichkeit wegen nicht dargestellt. Die Wärmeaustauschrohre (2) stehen in Verbindung mit Sammelkammern (6) und (7) für die Zu- und Abfuhr von Kühlfluid, z.B. Wasserdampf, Wasser, Luft oder Öl.

Ein Klopfrohr (8), das in Ansicht in Figur 3 dargestellt ist, verläuft senkrecht zu den Wärmeaustauschrohren (2) und ist mit diesen gekoppelt. Im vorliegenden Fall besteht die Kopplung aus Laschen (9), die mit dem Klopfrohr (8) und einem etwa horizontal verlaufenden Teil eines Wärmeaustauschrohr verschweißt sind. In Figur 1 sind die Laschen der besseren Übersichtlichkeit wegen nicht dargestellt. Anstelle von Laschen können z. B. auch Hülsen verwendet werden.

Ebenso wie die Wärmeaustauschrohre können sowohl die Tragrohre (4) als auch das Klopfrohr (8) von Kühlfluid durchflossen ausgebildet sein. Das Klopfrohr (8) besitzt durch seine gewundene Form, vergl. Figur 3, eine gewisse Elastizität in Richtung senkrecht zu den Wärmeaustauschrohren (2). Mit dem Klopfrohr ist ein Stößel (10) verbunden, der durch die Wand des Kanals (1) nach außen geführt ist. Durch stoßartige Bewegungen des Stößels (10), z.B. durch Schläge mit einem Hammer, werden die mit dem Klopfrohr (8) verbundenen Wärmeaustauschrohre (2) senkrecht zu ihrer Längsachse angestoßen und dadurch in kurze Schwingungen versetzt. Diese Schwingungen bewirken das Ablösen von Belägen auf der Außenseite der Wärmeaustauschrohre (2). Das ruckartige Bewegen des Klopfrohrs (8) von außen kann nicht nur mechanisch sondern z.B. auch pneumatisch oder elektromagnetisch erfolgen.

Das in Figur 4 schematisch dargestellte Klopfrohr (8a) ist mehrfach gewunden und weist mehrere, nach außen geführte Stößel (10) auf. Die Verbindung dieses Klopfrohrs (8a) mit den zugehörigen Wärmeaustauschrohren, die analog zu Figur 3 zu denken ist, wurde in Figur 4 weggelassen. Durch Anstoßen von nur einem von mehreren vorhandenen Stößeln (10) können nur einzelne Bereiche der Wärmeaustauschrohre in Schwingungen versetzt und dadurch abgereinigt werden.

Die in Figur 5 darstellte Variante eines Klopfrohrs (8b) zeigt die im Bereich der Windungen (18) abgeknickte Führung des Klopfrohrs (8b). Durch diese Form der Windungen wird erreicht, daß das Anstoßen eines einzelnen Stößels zu Vibrationen im Klopfrohr führt, die nicht auch auf andere Bereiche des Klopfrohrs übertragen werden. Im übrigen haben die Bezugsziffern in Figur 5 die bereits zuvor erläuterte Bedeutung.

Die erfindungsgemäße Klopfung der Wärmeaustauschrohre kann sowohl für horizontal als auch für vertikal durchströmte Kanäle oder Kessel verwendet werden.

## Patentansprüche

1. Wärmeaustauscher mit zahlreichen, von einem Kühlfluid durchströmten, etwa parallel zueinander verlaufenden Wärmeaustauschrohren (2) die in einem von heißem Gas durchströmten Kanal (1) angeordnet sind, wobei jedes Wärmeaustauschrohr mehrere Windungen (2a) aufweist und im Bereich zwischen den Windungen mit einem Klopfrohr (8) in Berührung steht, wobei ruckartige Bewegungen des Klopfrohrs Schwingungen in den Wärmeaustauschrohren erzeugen, **dadurch gekennzeichnet, dass** jedes Wärmeaustauschrohr (2a) im Bereich aller seiner Windungen (2) ortsfest befestigt ist.

2. Wärmeaustauscher nach Anspruch 1, **dadurch gekennzeichnet, dass** das Klopfrohr (8) im Bereich der Berührung mit den Wärmeaustauschrohren (2) etwa senkrecht zu den Wärmeaustauschrohren verläuft.

3. Wärmeaustauscher nach Anspruch 1 oder 2, **dadurch gekennzeichnet, dass** das Klopfrohr (8) mit den Wärmeaustauschrohren (2) verbunden ist.

4. Wärmeaustauscher nach Anspruch 1 oder einem der folgenden, **dadurch gekennzeichnet, dass** das Klopfrohr (8) mehrfach gewunden und elastisch bewegbar ausgebildet ist.

## Claims

1. A heat exchanger having numerous heat-exchange tubes (2) extending approximately parallel to each other through which a cooling fluid flows, which are arranged in a duct (1) through which hot gas flows, each heat-exchange tube having a plurality of windings (2a) and being in contact in the region between the windings with a rapping tube (8), wherein jerky movements of the rapping tube cause oscillations in the heat-exchange tubes, **characterised in that** each heat-exchange tube (2) is fastened in stationary manner in the region of all its windings (2a).

2. A heat exchanger according to Claim 1, **characterised in that** the rapping tube (8) extends approximately vertically to the heat-exchange tubes in the region of contact with the heat-exchange tubes (2).

3. A heat-exchanger according to Claim 1 or 2, **characterised in that** the rapping tube (8) is connected to the heat-exchange tubes (2).

4. A heat-exchanger according to Claim 1 or one of the following claims, **characterised in that** the rapping tube (8) is wound a plurality of times and is elastically movable.

## Revendications

1. Echangeur de chaleur ayant un grand nombre de tubes (2) d'échange de chaleur dans lesquels passe un fluide de refroidissement, qui s'étendent à peu près parallèlement les uns aux autres et qui sont disposés dans un canal (1) dans lequel passe du gaz chaud, chaque tube (2) d'échange de chaleur comportant plusieurs spires (2a) et étant en contact dans la région comprise entre les spires avec un tube (8) batteur, des mouvements par à-coup du tube (8) batteur produisant des oscillations dans les tubes d'échange de chaleur, **caractérisé en ce que** chaque tube (2) d'échange de chaleur est fixé en place dans la zone de toutes ces spires (2a).

2. Echangeur de chaleur suivant la revendication 1, **caractérisé en ce que** le tube (8) batteur s'étend dans la réglon du contact avec les tubes (2) d'échange de chaleur à peu près perpendiculairement aux tubes d'échange de chaleur.

3. Echangeur de chaleur suivant la revendication 1 ou 2, **caractérisé en ce que** le tube (8) batteur est relié aux tubes (2) d'échange de chaleur.

4. Echangeur de chaleur suivant la revendication 1 ou l'une des suivantes, **caractérisé en ce que** le tube (8) batteur est enroulé plusieurs fois et peut se déplacer élastiquement.
